# EUROPÄISCHE PATENTANMELDUNG

(11) **EP 0 818 586 A2**
(43) Veröffentlichungstag der Anmeldung: **14.01.1998**
(21) Anmeldenummer: 97110973.1
(22) Anmeldetag: 02.07.1997
(51) Int. Cl.: E03C 1/042

(54) **Unterputz-Armatur**

(30) Priorität: 09.07.1996 DE 19627570
(71) Anmelder: FRIEDRICH GROHE AKTIENGESELLSCHAFT, D-58675 Hemer (DE)
(72) Erfinder: Luke, Rainer, 58636 Iserlohn (DE)

(57) **Zusammenfassung**

Bei einem Unterputz-Anschlußgehäuse für wenigstens ein Wasserventil mit wenigstens einer Zuflußöffnung und wenigstens einer Abflußöffnung (12,13), wobei stirnseitig eine Anschlußfläche (10) für ein Wasserventil (5) ausgebildet ist, ist zur Verbesserung vorgeschlagen, daß von der Anschlußoberfläche ausgehend eine Bohrung (11) für den Abfluß vorgesehen ist, die so dimensioniert ist, daß wenigstens ein Rückflußverhinderer (3) in ihr anordbar ist.

## Beschreibung

Die Erfindung betrifft ein Unterputz-Anschlußgehäuse für wenigstens ein Wasserventil, insbesondere Wassermischventil und/oder Wasserverteilventil, mit wenigstens einer Zuflußöffnung und wenigstens einer Abflußöffnung, wobei stirnseitig eine Anschlußfläche für ein Wasserventil ausgebildet ist.
Ein derartiges Unterputz-Anschlußgehäuse ist durch offenkundige Vorbenutzung bekanntgeworden. Dieses Unterputz-Anschlußgehäuse weist an beiden Seiten jeweils einen Anschluß für das zufließende Kalt- oder Warmwasser auf, während oben und unten jeweils ein Anschluß für den Mischwasserauslaß vorgesehen ist. Die Anschlußfläche ist dabei parallel zur Gebäudewandoberfläche angeordnet und so ausgebildet, daß separate Kanäle für das zufließende Kalt- und Warmwasser sowie ein Kanal für die Mischwasserabführung vorgesehen ist, so daß an der Anschlußfläche eine bekannte Mischventilkartusche dicht befestigt werden kann. Das in der Mischventilkartusche erzeugte Mischwasser kann hierbei über ein in dem Unterputz-Anschlußgehäuse angeordnetes Wasserverteilventil wahlweise dem oberen oder dem unteren Mischwasseranschluß zugeführt werden. Alternativ kann auch die Aufnahmebohrung im Unterputz-Anschlußgehäuse für das Wasserverteilventil mit einem Stopfen verschlossen werden, so daß dann sowohl der obere als auch der untere Anschluß mit Mischwasser beaufschlagt wird. Der jeweils nicht benötigte Anschluß kann dann ebenfalls mit einem Stopfen verschlossen werden.
Von den Zulassungsbehörden verschiedener Länder wird zunehmend gefordert, daß sanitäre Auslaufarmaturen eigensicher auszuführen sind, so daß ein Rückfließen von Schmutzwasser über Wasserauslässe nicht möglich ist. Dieses gilt sowohl für Schlauchbrausenanschlüsse als auch für einen Badewannenauslauf, der unterhalb der Badewannenoberkante angeordnet ist. Eigensichere Armaturen sind hierbei solche, in denen Sicherheitseinrichtungen integriert sind, die ein Rückfließen verhindern.
Bei dem bekannten Unterputz-Anschlußgehäuse kann eine Absicherung gegenüber Rückfließen mit in separaten Wandanschlußbögen eingebaute Rückflußverhinderer erfolgen. Durch die separate Anordnung der Rückflußverhinderer wird eine derartige Armatur nicht als eigensicher anerkannt. Außerdem ist die zusätzliche Installation von Rückflußverhinderern in den jeweiligen Leitungen relativ aufwendig.

Der Erfindung liegt daher die Aufgabe zugrunde, das im Oberbegriff des Anspruchs 1 angegebene Unterputz-Anschlußgehäuse zu verbessern und eigensicher auszubilden.

Diese Aufgabe wird erfindungsgemäß dadurch gelöst, daß von der Anschlußfläche ausgehend eine Bohrung für den Abfluß vorgesehen ist, die so dimensioniert ist, daß wenigstens ein Rückflußverhinderer in ihr anordbar ist.

Weitere Ausgestaltungen der Erfindung sind in den Ansprüchen 2 bis 10 angegeben.

Mit den erfindungsgemäß vorgeschlagenen Maßnahmen können insbesondere die nachfolgend aufgeführten Vorteile erreicht werden.
- Die als Sicherungseinrichtung anerkannten Rückflußverhinderer sind in dem Unterputz-Anschlußgehäuse integriert, somit ist diese Armatur eigensicher.
- Es werden ein oder mehrere Wasserauslässe von nur einer integrierten Sicherheitseinrichtung gegen Rückfließen abgesichert.
- Die Rückflußverhinderer sind bei dem in einer Gebäudewand installierten Unterputz-Anschlußgehäuse zugänglich und können relativ einfach ausgetauscht werden.
- Die Rückflußverhinderer können zweckmäßig stromaufwärts vor einem Wasserverteilventil, mit dem das austretende Wasser wahlweise beispielsweise einem Badewannenauslauf oder einem Brauseauslauf zuführbar ist, in dem Unterputz-Anschlußgehäuse angeordnet werden.
- Nur ein Rückflußverhinderer braucht stromaufwärts vor einem als zweite Sicherungseinrichtung arbeitenden Wasserverteilventil, mit einer in die Ausflußstellung (die gegen Rückfließen von Schmutzwasser abzusichern ist) automatisch zurückkehrende Umstelleinrichtung, in dem Unterputzanschlußgehäuse angeordnet werden.
- Die in dem unterputz-Anschlußgehäuse ausgebildete Bohrung für die Aufnahme von Rückflußverhinderern ermöglicht z. B. in Ländern, in denen Rückflußverhinderer nicht vorgeschrieben sind, auch einen Betrieb ohne Rückflußverhinderer.

Ausführungsbeispiele der Erfindung sind in der Zeichnung dargestellt und werden im folgenden näher beschrieben. Es zeigt
- Fig. 1: ein Unterputz-Anschlußgehäuse mit einer an der Anschlußfläche angeordneten Platte in Perspektivansicht;
- Fig. 2: das in Fig. 1 gezeigte Unterputz-Anschlußgehäuse im Längsschnitt mit einer Mischventilkartusche, einem Rückflußverhinderer und einem Wasserverteilventil mit automatisch zurückkehrender Umstelleinrichtung;
- Fig. 3: das in Fig. 1 gezeigte Unterputz-Anschlußgehäuse im Längsschnitt mit einer Mischventilkartusche, mit zwei hintereinander in Reihe geschalteten Rückflußverhinderern, ohne Wasserverteilventil, deren Aufnahmebohrung mit einem Stopfen verschlossen ist, deren Mischwasseranschlüsse wahlweise genutzt werden können, wobei der jeweils nicht benutzte Mischwasseranschluß hierbei mit einem nicht dargestellten Stopfen zu verschließen ist.

Der Einfachheit halber sind bei den Ausführungsbeispielen in der Zeichnung gleiche oder entsprechende Elemente mit jeweils gleichen Bezugszeichen versehen.
Das in Fig. 1 dargestellte Unterputz-Anschlußgehäuse 1 hat zwei seitlich gegenüberliegende Anschlüsse 12,13 für das zufließende Warm- und Kaltwasser. Am oberen und unteren Bereich ist jeweils ein Mischwasseranschluß 14 ausgebildet. Die beiden Mischwasseranschlüsse 14 sind über eine Aufnahmebohrung 15 für ein Wasserverteilventil 5 miteinander verbunden.
An dem Unterputz-Anschlußgehäuse ist eine parallel zur Gebäudewand - in der Zeichnung nicht dargestellt - angeordnete Anschlußfläche 10 ausgebildet, an der eine Platte 2 mit Schrauben 21 und O-Ringen 22 gedichtet befestigt ist.
Das in Fig. 1 gezeigte Unterputz-Anschlußgehäuse kann verschieden ausgestaltet werden.
Bei dem in Fig. 2 dargestellten Ausführungsbeispiel ist in dem Unterputz-Anschlußgehäuse 1 ein Rückflußverhinderer 3, bei dem ein von einer Feder entgegen der zulässigen Fließrichtung gegen einen Ventilsitz gedrücktes Verschlußglied vorgesehen ist, in einer Bohrung 11 angeordnet. Das über Kanäle 24,25 zufließende Warm- und Kaltwasser wird in einer Mischventilkartusche 4 zu Mischwasser umgewandelt und über einen Abflußkanal 26 der Bohrung 11 zugeführt. Die Mischventilkartusche 4 ist hierbei mit Spannschrauben 41, die in Gewindebohrungen 23 eindrehbar sind, gedichtet an der Platte 2 befestigt. Die etwa waagerecht im Unterputz-Anschlußgehäuse 1 angeordnete Bohrung 11 ist dabei so dimensioniert, daß sie einen oder zwei Rückflußverhinderer 3 aufnehmen kann. Der Rückflußverhinderer ist als Baueinheit ausgebildet und von einer etwa zylindrischen Hülse 31 umschlossen, wobei im Außenmantel der Hülse 31 in einer umlaufenden Ringnut ein O-Ring 32 zur Abdichtung an der Wandung der Bohrung 11 vorgesehen ist. In der Bohrung 11 ist im stromabwärts gelegenen Bereich eine Schulter 113 ausgebildet, an der der Rückflußverhinderer 3 axial anliegt. Damit bei einem Rücksaugvorgang der Rückflußverhinderer 3 axial gehalten ist, ist außerdem eine Distanzhülse 114 zwischen der Stirnfläche der Platte 32 und der stromaufwärts gelegenen Stirnseite des Rückflußverhinderers 3 angeordnet. Stromabwärts hinter dem Rückflußverhinderer 3 ist in der Wandung der Bohrung 11 ein Abflußkanal 111 ausgebildet, der in eine Verteilkammer 112 führt. Konzentrisch zur Verteilkammer ist die Aufnahmebohrung 15 für ein Wasserverteilventil 5 vorgesehen. Das Wasserverteilventil 5 ist hierbei als ein automatisch in eine bevorzugte Ausflußstellung zurückkehrende Umstelleinrichtung ausgebildet, mit der das ausfließende Mischwasser wahlweise in einen Brauseauslauf oder in einen Badewannenauslauf umschaltbar ist.

Das Unterputz-Anschlußgehäuse hat folgende Funktionsweise:
Das über die Anschlüsse 12,13 zufließende Kalt- und Warmwasser gelangt über die Kanäle 24,25 in die die einzelnen Ventilelemente eines Mischventils kapselnde Mischventilkartusche 4. Wird über einen in zwei Freiheitsgraden bewegbaren Stellhebel 42 das Mischventil geöffnet, so wird in Abhängigkeit von der Mischventilstellung Mischwasser erzeugt, welches über den Abflußkanal 26 in die Bohrung 11 des Unterputz-Anschlußgehäuses 1 abgegeben wird. Das Mischwasser strömt hierbei durch den Rückflußverhinderer 3, wobei das Verschlußglied vom Ventilsitz wegbewegt wird, in den Abflußkanal 111 und von hier in die Verteilkammer 112. In der in der Zeichnung gezeigten Stellung des Wasserverteilventils 5 gelangt von hier aus das Mischwasser über einen Verbindungskanal 115 zu dem unteren Mischwasseranschluß 14 für eine Leitung für einen Badewannenauslauf. Wird dagegen das Wasserverteilventil 5 umgeschaltet, so wird der Verbindungskanal 115 abgesperrt, gleichzeitig wird der Wasseraustritt von der Verteilkammer 112 in den oberen Mischwasseranschluß 14 für eine Schlauchbrause freigegeben.
Tritt nun wahrend des Zapfbetriebes ein Unterdruck in einem Versorgungsleitungsnetz auf, so verhindert der Rückflußverhinderer 3 in der Bohrung 11, daß Schmutzwasser über einen oder beide Mischwasseranschlüsse 14 angesogen wird. Ist der Wasseraustritt vom Wasserverteilventil 5 in dem oberen Mischwasseranschluß 14 für eine Schlauchbrause freigegeben, so stellt bei Unterdruck das Wasserverteilventil 5 automatisch um, gibt den Wasseraustritt in dem unteren Mischwasseranschluß 14 frei und versperrt den oberen Mischwasseraustritt 14. So wirken das Wasserverteilventil 5 mit automatischer Umstellung und der Rückflußverhinderer 3 als zwei in Reihe geschaltete Sicherungseinrichtungen mit erhöhter Sicherheit. Somit ist wirksam verhindert, daß in unzulässiger Weise Schmutzwasser ins Versorgungsleitungsnetz eintreten kann. Die Armatur ist damit eigensicher ausgebildet.

Bei dem Ausführungsbeispiel in Fig. 3 sind zwei in Reihe hintereinander angeordnete Rückflußverhinderer 3 in der Bohrung 11 angeordnet. Hierbei kann die Distanzhülse 114 entfallen. Ein Wasserverteilventil 5 ist bei diesem Ausführungsbeispiel nicht vorgesehen. Die Aufnahmebohrung 15 ist hierbei mit einem Stopfen 51 verschlossen. Die beiden oben und unten angeordneten Mischwasseranschlüsse 14 können wahlweise genutzt werden. Der jeweils nicht benutzte Mischwasseranschluß 14 ist hierbei mit einem Stopfen zu verschließen. Die Funktionsweise entspricht im übrigen dem in Fig. 2 dargestellten Ausführungsbeispiel. Die doppelte Anordnung der Rückflußverhinderer 3 schafft eine erhöhte Sicherheit, so daß bei einem Ausfall eines Rückflußverhinderers immer noch mit dem anderen ein unzulässiges Rücksaugen von Schmutzwasser unterbunden werden kann.

Wie es aus den vorstehenden Ausführungsbeispielen ersichtlich ist, kann das Unterputz-Anschlußgehäuse 1 mit einem oder zwei in Reihe geschalteten Rückflußverhinderern 3 betrieben werden. Darüber hinaus kann das Unterputz-Anschlußstück 1 auch, z. B. in Ländern, wo Rückflußverhinderer nicht vorgeschrieben sind, ohne Rückflußverhinderer 3 benutzt werden.

## Patentansprüche

1. Unterputz-Anschlußgehäuse für wenigstens ein Wasserventil, insbesondere Wassermischventil und/oder Wasserverteilventil mit wenigstens einer Zuflußöffnung und wenigstens einer Abflußöffnung, wobei stirnseitig eine Anschlußfläche für ein Wasserventil ausgebildet ist, dadurch gekennzeichnet, daß von der Anschlußfläche (10) ausgehend eine Bohrung (11) für den Abfluß vorgesehen ist, die so dimensioniert ist, daR wenigstens ein Rückflußverhinderer (3) in ihr anordbar ist.

2. Unterputz-Anschlußgehäuse nach Anspruch 1, dadurch gekennzeichnet, daß die Bohrung (11) als Sackbohrung ausgebildet ist, wobei stromabwärts hinter dem Rückflußverhinderer (3) wenigstens ein Abflußkanal (111) etwa radial von der Bohrung (11) abzweigt.

3. Unterputz-Anschlußgehäuse nach Anspruch 1 oder 2, dadurch gekennzeichnet, daß der Abflußkanal (111) in eine Verteilkammer (112) mit einer konzentrisch angeordneten Aufnahmebohrung (15) führt, in der ein Wasserverteilventil (5)mit automatischer Umstellung angeordnet ist.

4. Unterputz-Anschlußgehäuse nach einem der Ansprüche 1 bis 3, dadurch gekennzeichnet, daß der Rückflußverhinderer (3) als Baueinheit in der Bohrung (11) angeordnet ist, wobei zur Sicherung in der Stecklage eine an der Anschlußfläche (10) befestigbare Platte (2) vorgesehen ist, an der auch das Wasserventil, insbesondere eine Mischventilkartusche (4), befestigbar ist.

5. Unterputz-Anschlußgehäuse nach Anspruch 4, dadurch gekennzeichnet, daß die Platte (2) mit Schrauben (21) und O-Ringen (22) gedichtet an der Anschlußfläche (10) befestigt ist.

6. Unterputz-Anschlußgehäuse nach Anspruch 4 oder 5, dadurch gekennzeichnet, daß an der Platte (2) Befestigungsmittel für den dichten Anschluß des Wasserventils, insbesondere einer Mischventilkartusche (4), vorgesehen sind.

7. Unterputz-Anschlußgehäuse nach Anspruch 6, dadurch gekennzeichnet, daß das Wasserventil mit Spannschrauben (41), die in die Gewindebohrungen (23) der Platte (2) einschraubbar sind, befestigt ist.

8. Unterputz-Anschlußgehäuse nach einem der Ansprüche 1 bis 7, dadurch gekennzeichnet, daß in der Bohrung (11) eine Schulter (113) ausgebildet ist, an der der Rückflußverhinderer (3) mit seiner stromabwärts gelegenen Stirnseite anliegt, während der Rückflußverhinderer (3) an der stromaufwärts gelegenen Stirnseite von einer Distanzhülse (114) und/oder der Platte 2 abgestützt ist.

9. Unterputz-Anschlußgehäuse nach wenigstens einem der Ansprüche 4 bis 8, dadurch gekennzeichnet, daß die Baueinheit des Rückflußverhinderers (3) von einer etwa zylindrischen Hülse (31) gekapselt ist, in deren Außenmantel in einer Ringnut ein O-Ring (32) angeordnet ist, mit dem die Abdichtung zwischen dem Rückflußverhinderer (3) und der Wandung der Bohrung (11) erfolgt.

10. Unterputz-Anschlußgehäuse nach wenigstens einem der Ansprüche 1 bis 9, dadurch gekennzeichnet, daß zwei in Reihe hintereinander angeordnete Rückflußverhinderer (3) in der Bohrung (11) angeordnet sind.
